# EUROPÄISCHE PATENTSCHRIFT

(11) **EP 0 133 496 B1**
(45) Veröffentlichungstag und Bekanntmachung des Hinweises auf die Patenterteilung: **09.11.1988**
(21) Anmeldenummer: 84108571.5
(22) Anmeldetag: 20.07.1984
(51) Int. Cl.: F24F 13/00, F24F 13/062

(54) **Aussenrahmen für eine Lüftungsöffnung**
External loop for a ventilation opening
Cadre extérieur pour une prise d'air

(30) Priorität: 02.08.1983 DE 3327781
(43) Veröffentlichungstag der Anmeldung: 27.02.1985
(73) Patentinhaber: ROGAL Gesellschaft für angewandte Lufttechnik mbH, 4000 Düsseldorf 1 (DE)
(72) Erfinder: Morschheuser, Wilhelm Fritz, D-4006 Erkrath 2 (DE)
(74) Vertreter: Plöger, Ulrich

(56) Entgegenhaltungen:
- DE-B- 1 149 154
- DE-U- 8 014 754
- FR-A- 2 519 123

## Beschreibung

Die Erfindung bezieht sich auf einen Außenrahmen für eine Lüftungsöffnung, insbesondere im rechteckigem Querschnitt, der mit einer oberen und einer unteren Rahmenkante mit leistenartig vorspringenden Randprofilen begrenzt ist, wobei die Randprofile (1) von einem Scheitelvorsprung ausgehend, einerseits zur Wandebene hin konvergieren und andererseits etwa viertelkreisförmig mit der Rahmenkante fluchten.

Ein derartiger Rahmen ist nach dem DE-U-8014 754 bekannt.

Die Randprofile sind dabei etwa lippenähnlich abgerundet, wobei sie zur Wandfläche mit einem geradlinigen Abschnitt konvergieren. Der Rahmen umgibt dabei einen Entlüftungsschacht, bei welchem der geometrische Schachtquerschnitt dank der Randprofile weitgehend für die Strömung zur Verfügung steht. Diese Anordnung findet indes im Zusammenhang mit einem Dachentlüfter zum Entlüften von Hallen und dergleichen Anwendung, wobei der Rahmen auf der Innenseite des Raumes liegt.

Wenn man einen derartigen Außenrahmen bei einer Wandlüftungsöffnung vorsieht, die nicht der Luftabsaugung, sondern der Luftzuführung dient, so liegt dieser Rahmen nicht im Innern des Raumes, sondern auf der Außenwand des Gebäudes auf. Für diesen Fall wird die Wandlüftungsöffnung normalerweise an einer verhältnismäßig tief gelegenen Stelle der Wand ausgeführt, zumal die durch die Wandlüftungsöffnung zuzuführende Luft häufig den Zwecken der Belüftung dienen soll und normalerweise Frischluft im unteren Teil einer Halle oder dergl. zur Verfügung stehen muß. Dies bedingt, daß insbesondere bei Schlagregen eine beträchtliche Strömung des ablaufenden Niederschlagswassers an der vertikalen Außenwandfassade entsteht, die in die Wandlüftungsöffnung eindringen kann. Dies ist umso eher der Fall, je mehr die die Wandlüftungsöffnung umgebenden Randprofile unter dem Gesichtspunkt der Konvergenz mit der Wand und der Fluchtung mit der Wandöffnung bei einem wirksamen und damit großen Krümmungsradius ausgestaltet sind. Die Krümmung muß nämlich möglichst sanft ausgeführt sein, damit der volle Öffnungsquerschnitt für die Luftzuführung genutzt werden kann, ohne daß sich eine bei scharfkantigen Rändern unvermeidliche Strömungseinschnürung ergibt. Je größer die Rundungen sind, umso leichter haftet das ablaufende Niederschlagswasser infolge seiner Kohäsionswirkung an der Profiloberfläche an, von welcher es schließlich in die Öffnung gelangt. Auch innerhalb der Öffnung vorgesehene, in Schrägstellung einschwenkbare Jalousieklappen können den Wassereinfall dann nicht mehr begrenzen, da nicht nur die auf die Wandlüftungsöffnung entfallende Niederschlagsmenge, sondern die auf die gesamte darüber befindliche Fassade auftreffende Niederschlagsmenge einzudringen sucht.

Der Erfindung liegt die Aufgabe zugrunde, den Außenrahmen der einleitend bezeichneten Art so zu gestalten, daß das Eindringen von Niederschlagswasser an der Wandlüftungsöffnung wie auch die Beaufschlagung des unter der Wandlüftungsöffnung befindlichen Teils der Fassade weitgehend vermieden werden.

Zur Lösung dieser Aufgabenstellung dient die in den Patentansprüchen gekennzeichnete Erfindung.

Man kommt somit zu einem neuartigen Randprofil, welches es gestattet, auf Grund seiner besonderen Anordnung die an sich in gleicher Weise an der Wand entlang führenden Ströme von Niederschlagswasser von Luft voneinander zu trennen, indem das ablaufende Niederschlagswasser nach dem Abreißen seiner Strömung von der Unstetigkeitsstelle abspritzt, während die Luftströmung praktisch unbeeinflußt entlang des Randprofils um die Rahmenkante herum geleitet wird, so daß sie weitgehend laminar in die Wandlüftungsöffnung eindringen kann. Die Unstetigkeitsstelle unterbricht den an sich glatten Verlauf des Randprofils an der am weitesten vorspringenden Stelle, nämlich dem Scheitelvorsprung desselben. Die Unterbrechung des an sich glatten Verlaufs läßt sich leicht so ausführen, daß sie für das Niederschlagswasser voll ausreichend ist, ohne eine nachteilige Wirkung auf die im wesentlichen anliegend bleibende Luftströmung. auszuüben. Maßgeblich hierfür ist das strömungstechnisch auf Grund anderer Werte der Zähigkeit, der Dichte und der Geschwindigkeit grundlegend abweichende Verhalten des Wassers gegenüber demjenigen der Luft. Die geometrische Ausgestaltung der Unstetigkeitsstelle kann leicht den gegebenen Verhältnissen entsprechend vorgenommen werden. Bei sehr hohen Wanden mit entsprechend starker nach unten ablaufender Niederschlagswasserströmung ist die Unstetigkeitsstelle stärker zu dimensionieren als bei nur geringer Wandhöhe, wobei stets davon ausgegangen wird, daß sich die Wandlüftungsöffnung im unteren Teil der Wand befindet.

Grundsätzlich ist es von Vorteil, die Unstetigkeitsstelle in zwei Abschnitten zu gestalten, von denen der erstere konvergierend von der oberen Begrenzungslinie des Randprofilquerschnittes ausgeht, sodann einen Knick aufweist, und danach etwa geradlinig bis zum Schneiden der unteren Begrenzungslinie des Randprofilquerschnittes verläuft. Nachdem der Knick nach innen oder nach außen gerichtet ist, ist dann entweder die Schnittkante mit der unteren Begrenzungslinie oder aber die Knickkante die Stelle, an welcher die ablaufende Niederschlagswasserströmung deutlich abgesprüht wird. Im darunter liegenden Teil der Wandlüftungsöffnung kann dann allenfalls noch die normale, bei entsprechender Windrichtung entfallende Niederschlagsmenge von Bedeutung sein. Da sich die Wandlüftungsöffnung noch leicht mit Zuluftjalousien in unterschiedlicher Schwenkstellung ausführen läßt, kann man einen Einfall des Wassers auf diese Weise praktisch stets vermeiden.

Der Knick an der Unterstetigkeitsstelle läßt sich bei dem neuen Außenrahmen leicht dadurch herstellen, daß das Randprofil eine parallel zu seinen Längskanten verlaufende Sicke aufweist, die sich einprägen läßt. Andererseits kann man die Unstetigkeitsstelle aber auch dadurch schaffen, daß an der vorgesehenen Stelle im Bereich des Scheitelvorsprunges ein Draht von höchstens 1/10 Durchmesser des Viertelkreises des Randprofilquerschnittes aufgelegt wird.

Während das obere Randprofil unter dem Gesichtspunkt der weitgehenden Vermeidung des Eindringens des Niederschlagswassers in die Wandlüftungsöffnung gestaltet ist, läßt sich eine ähnliche Ableitung von Niederschlag wasser auch beim unteren Randprofil vorsehen, um zu verhindern daß das dort auftreffende Niederschlagswasser dem unteren Fassadenabschnitt in unzulässiger Weise beaufschlagt. Hier läßt sich die Wirkung noch dadurch verbessern, daß das untere Randprofil an der Unterkante nach außen weisend abgebogen wird. Die ablaufende Niederschlagswassermenge folgt der Abbiegung nach außen hin und reißt hier von der Unterkante des Randprofils ab, ohne mit der darunter befindlichen Wandfassade in Berührung zu geraten.

Zur weiteren Veranschaulichung der Erfindung sei auf die sich auf Ausführungsbeispiele beziehenden, schematischen Zeichnungen Bezug genommen. Darin zeigen :
Figur 1 den neuen Außenrahmen bei einer Wandlüftungsöffnung in schematischer Ansicht,
Figur 2 das obere Randprofil gemäß einer ersten Ausführungsform der Erfindung in vergrößerter Ansicht,
Figur 3 eine abgewandelte Ausführungsform des oberen Randprofils und
Figur 4 eine weitere Abwandlung des neuen Randprofils.

Figur 1 zeigt eine Wand 12, die mit einer Lüftungsöffnung 13 versehen ist. Innerhalb dieser Lüftungsöffnung sind eine Vielzahl von verschwenkbar gelagerten Lüftungsjalousien 14 angeordnet, die je nach Witterungslage und nach vorgesehener Luftzuführung horizontal oder schräg eingestellt werden können. Die Lüftungsöffnung ist rechteckig und von der oberen Rahmenkante 15 sowie von der unteren Rahmenkante 16 begrenzt. Die Rahmenkanten 15 und 16 sind, wie Figur 1 weiterhin erkennen läßt, mit Randprofilen ausgeführt. Deren Randprofilquerschnitt 1 wird durch die kontinuierlichen Linienverläufe 2 begrenzt. Die obere Begrenzungslinie 2" konvergiert zur Wandebene 17, während die untere Begrenzungslinie 2' von einem Viertelkreisbogen mit dem in Figur 1 erkennbaren Radius 18 gebildet ist sowie mit der Rahmenkante 15 der Öffnung 13 fluchtet. Der in Figur 1 bezeichnete Bereich 4 des Scheitelvorsprunges 3 wird mit der erfindungsgemäß vorgesehenen Unstetigkeitsstelle ausgeführt, für welche die Figuren 2 bis 4 unterschiedliche Ausgestaltungen wiedergeben. So zeigt Figur 2 einen ersten Abschnitt 6, der von der oberen Begrenzungslinie 2" ausgeht und bis zu einem Knick 7 führt. Von dort verläuft ein sich anschließender Abschnitt zurück bis zum Schnitt 11 mit der unteren Begrenzungslinie 2'. Die Wirkung dieses nach außen gerichteten Knicks wird dadurch veranschaulicht, daß die Strömung des ablaufenden Niederschlagswassers 5 an dieser Stelle abreißt und mit Abstand vom Randprofil absprüht, wie der abgelenkte Strömungsverlauf 5' wiedergibt.

Bei dem Ausführungsbeispiel gemäß Figur 3 geht gleichfalls von der oberen Begrenzungslinie 2" ein erster Abschnitt 6 der Unstetigkeitsstelle aus, jedoch führt dieser Abschnitt nach innen, so daß ein nach innen gerichteter Knick 8 entsteht. Von dieser Knickstelle ausgehend erstreckt sich der anschließende Abschnitt wiederum bis zum Schnitt mit der unteren Begrenzungslinie 2'. In diesem Falle ist aus übersichtlichkeitsgründen nicht die Strömung des ablaufenden Niederschlagswassers dargestellt, sondern lediglich die Strömung der anliegenden Luft 19. Diese Strömung wird durch die Unstetigkeitsstelle nicht abgelenkt. Sie bleibt vielmehr im wesentlichen am Randprofil anliegend erhalten, wie der untere Verlauf 19' erkennen läßt. Tatsächlich treten sowohl die Strömung des ablaufenden Niederschlagswassers als auch die Luftströmung gleichzeitig auf, jedoch werden sie in der erfindungsgemäß gestalteten Weise voneinander getrennt, wie sich durch Vergleich der Figuren 2 und 3 erkennen läßt.

Während sich die Unstetigkeitsstellen der Figuren 2 und 3 leicht durch Sicken herstellen lassen, bei welchen das aus Blech oder aus einem Kunststoff bestehende Randprofil verformt wird, ermöglicht die Ausführungsform nach Figur 4 die unveränderte Beibehaltung des Randprofils. In diesem Falle ist im Bereich des Scheitelvorsprunges ein Draht 9 aufgesetzt, der zu einer entsprechenden Wirkung führt.

Ein derartiger Draht läßt sich leicht schweißtechnisch anbringen und bei einem späteren Lackierungsüberzug zusammen mit dem Randprofil beschichten.

## Patentansprüche

1. Außenrahmen für eine Lüftungsöffnung (13), insbesondere mit rechteckigem Querschnitt, der mit einer oberen und einer unteren Rahmenkante (15, 16) mit leistenartig vorspringenden Randprofilen (1) begrenzt ist, wobei die Randprofile (1) von einem Scheitelvorsprung (3) ausgehet einerseits zur Wandebene (17) hin konvergieren und andererseits etwa viertelkreisförmig mit der Rahmenkante (15, 16) fluchten, dadurch gekennzeichnet, daß der kontinuierliche, den Randprofilquerschnitt (1) begrenzende Linienverlauf (2, 2', 2") im Bereich (4) des Scheitelvorsprunges (3) eine Unstetigkeitsstelle derart aufweist, daß die Strömung ablaufenden Niederschlagswassers (5) abreißt, ohne daß es zum Strömungsabriß der einströmenden Luft kommt.

2. Außenrahmen nach Anspruch 1, dadurch gekennzeichnet, daß die Unstetigkeitsstelle einen ersten Abschnitt (6) aufweist, der konvergierend von der oberen Begrenzungslinie (2") ausgeht, sodann einen Knick (7, 8) aufweist, und danach zum Schnitt (11) mit der unteren Begrenzungslinie (2') verläuft.

3. Außenrahmen nach Anspruch 2, dadurch gekennzeichnet, daß der Knick (8) nach innen gerichtet ist.

4. Außenrahmen nach einem der Ansprüche 2 oder 3, dadurch gekennzeichnet, daß der Knick (7, 8) als eine zum Randprofil parallel verlaufende, geprägte Sicke ausgebildet ist.

5. Außenrahmen nach Anspruch 1, dadurch gekennzeichnet, daß die Unstetigkeitsstelle durch einen aufgelegten Draht (9) von höchstens 1/10 des Durchmessers des Viertelkreises des Randprofilquerschnittes ist.

6. Außenrahmen nach einem der Ansprüche 1 bis 5, dadurch gekennzeichnet, daß das untere Randprofil an seiner Unterkante (10) nach außen weisend abgebogen ist.

## Claims

1. External frame for a ventilation opening (13), especially with rectangular cross section, which is limited by an upper and a lower frame edge (15, 16) with ledge-type, projecting marginal sections (1), said marginal sections (1) converging, on the one hand, from a vertex projection (3) towards the wall level, and being approximately quadrantally flush, on the other hand, with the frame edge (15, 16), characterized in that the continuous line path (2, 2', 2") limiting the marginal section cross section (1) features a point of discontinuity in the area (4) of the vertex projection (3) in such a manner that the flow of rain water (5) being drained is broken off, without an ensuing interruption of the stream of flowing-in air.

2. External frame according to claim 1, characterized in that the point of discontinuity features a first section (6), which begins convergently at the upper boundary line (2"), subsequently features a bend (7, 8), and runs then towards the intersection (11) with the lower boundary line (2').

3. External frame according to claim 2, characterized in that the bend (8) is directed inward.

4. External frame according to one of the claims 2 or 3, characterized in that the bend (7, 8) is a stamped bead running parallel to the marginal section.

5. External frame according to claim 1, characterized in that the point of discontinuity is formed by a lay-on wire (9) of not more than 1/1 Oth of the diameter of the quarter circle of the marginal section cross section.

6. External frame according to one of the claims 1 to 5, characterized in that the lower marginal section is bent at its bottom edge (10).

## Revendications

1. Cadre extérieur pour un évent (1), spécialement à section transversale rectangulaire, qui est limité par une arête de cadre supérieure et une arête de cadre inférieure (15, 16) à profilés de bord (1) saillants type rebord, les profilés de bord (1) convergeant, d'une part, depuis une saillie de crête (3) vers le plan de la paroi (17), et étant approximativement de niveau, d'autre part, en forme de quart de cercle avec l'arête de cadre (15, 16), caractérisé en ce que le tracé continu des lignes (2, 2', 2"), qui limitent la section transversale des profilés de bord (1), présente un point de discontinuité dans la zone (4) de la saillie de crête (3), de telle manière que l'écoulement des eaux de pluie est interrompu, sans qu'il en résulte une interruption du courant d'air affluant.

2. Cadre extérieur selon la revendication 1, caractérisé en ce que le point de discontinuité comprend un premier tronçon (6), qui converge depuis la ligne limiteuse (2"), présente ensuite un coude (7, 8), et s'étend ensuite vers le point d'intersection (11) avec la ligne limiteuse inférieure (2').

3. Cadre extérieur selon la revendication 2, caractérisé en ce que le coude (8) est orienté vers l'intérieur.

4. Cadre extérieur selon une des revendications 2 ou 3, caractérisé en ce que le coude (7, 8) est réalisé en forme de moulure estampée parallèle au profilé de bord.

5. Cadre extérieur selon la revendication 1, caractérisé en ce que le point de discontinuité est un fil (9) superposé, dont le diamètre ne dépasse pas au maximum 9/10 du diamètre du quart de cercle de la section transversale du profilé de bord.

6. Cadre extérieur selon une des revendications 1 à 5, caractérisé en ce que le profilé de bord inférieur est courbé vers l'extérieur à son arête inférieure (10).
